# FASCICULE DE BREVET EUROPEEN

(11) **EP 0 226 576 B1**
(45) Date de publication et mention de la délivrance du brevet: **12.07.1989**
(21) Numéro de dépôt: 85903194.0
(22) Date de dépôt: 08.07.1985
(51) Int. Cl.: F27D 1/16, C21B 7/06, F27B 1/14

(54) **EQUIPEMENT POUR LA REFECTION ET LA REPARATION DE HAUTS FOURNEAUX**
AUSRÜSTUNG ZUR WIEDERHERSTELLUNG UND ZUR REPARATUR VON HOCHÖFEN
EQUIPMENT FOR THE REMAKING AND REPAIRING OF HIGH FURNACES

(30) Priorité: 24.07.1984 FR 8411716
(43) Date de publication de la demande: 01.07.1987
(73) Titulaire: Stéphan PASEK & Cie, Société Anonyme, B-5198 Anhee (BE)
(72) Inventeur: PASEK, William, B-5190 Yvoir (BE)
(74) Mandataire: van Malderen, Michel
(86) Numéro de dépôt international: BE8500013
(87) Numéro de publication internationale: WO8600978

(56) Documents cités:
- EP-A- 0 039 212
- of- -th e I nst
- Co-m-po sit es,
- DE-A- 2 940 950
- DE-A- 3 214 990
- FR-A- 2 279 532
- FR-A- 2 438 811

## Description

La présente invention concerne un équipement amovible destiné aux travaux de réfection et de réparation de hauts fourneaux, notamment par gunitage, dans lesquels la répartition de charges est réalisée par une goulotte tournante montée dans le gueulard. L'invention s'étend également à un procédé de réfection et de réparation de hauts fourneaux de ce type.

On sait que les hauts fourneaux modernes comportent généralement des dispositifs de charges et de distribution des matières alimentées (mineral, coke et fondants) constitués par une goulotte tournante qui permet de réaliser une meilleure distribution de ces charges et par conséquent de mieux régler la marche du haut fourneau.

Des hauts fourneaux de ce type nécessitent cependant tout comme les hauts fourneaux classiques des réfections ou des réparations du revêtement ou garnissage réfractaire des parois du haut de la cuve notamment. Ces opérations peuvent être particulièrement nécessaires lorsque le haut fourneau a travaillé "en périphérie" en provoquant une production maximale de fonte mais aussi une usure du revêtement réfractaire qui est très sensiblement plus importante que lors d'une marche centrale de l'appareil.

Par le document US-A-4 253 646, on connaît un dispositif pour la réparation du revêtement réfractaire d'un haut fourneau, qui comporte un dispositif de fixation horizontal qui peut être introduit dans une ouverture latérale adjacente à l'extrémité supérieure du haut fourneau et qui porte un premier bras rotatif et pivotable auquel est articulé un deuxième bras muni à son extrémité libre d'une buse de projection.

Le dispositif décrit comporte néanmoins des mécanismes d'entraînement compliqués et onéreux pour la commande des divers mouvements des bras. Par ailleurs, il y a lieu d'assembler un dispositif compliqué et encombrant avant chaque opération de réparation d'un haut fourneau. En outre, comme mentionné dans le document VA-A-1 169 382 commenté ci-dessous, l'utilisation du dispositif revendiqué dans le document US-A-4 253 646 exige le démontage de la goulotte de chargement, lorsqu'il s'agit d'un haut fourneau à goulotte de chargement rotative, alors que ce type de dispositif de déchargement est de plus en plus utilisé.

En outre, le dispositif susmentionné est destiné à être introduit latéralement dans le haut fourneau, par une ouverture pratiquée dans la paroi, et ne peut être utilisé pour un accès par le haut.

Par le document CA-A-1 169 382 on connaît un dispositif pour la réparation du revêtement réfractaire d'un haut fourneau, qui comporte un organe horizontal introduit par une ouverture latérale du haut fourneau, à l'extrémité supérieure de celui-ci, un arbre médian télescopique monté de manière rotative audit organe horizontal, des moyens d'entraînement pour l'extension et la rétraction dudit arbre médian, pour entraîner ledit arbre en rotation sur son axe et pour basculer une buse de projection orientable fixée en bout dudit arbre médian qui peut de plus être déplacé le long du diamètre du haut fourneau à cette section.

Bien que ledit document fasse référence au dispositif mentionné dans le document US-A-4 253 640, en cherchant à le simplifier, il fait toujours appel à un agencement compliqué et onéreux muni de nombreuses commandes, qui est introduit latéralement dans le haut fourneau, à l'extrémité supérieure de celui-ci.

Par le document GB-A-2 034 605, on connaît une installation de pulvérisation pour la réparation à chaud de récipients métallurgiques, notamment un four pour la mise en oeuvre du procédé de dégazage DH ou RH. Elle revendique plus particulièrement une caractéristique particulière de la lance de projection.

Le dispositif qui y est décrit convient plus particulièrement pour la réparation de convertisseurs qui sont substantiellement différents des hauts fourneaux.

Le dispositif décrit dans le document susmentionné ne pourrait pas trouver une application dans un haut fourneau à goulotte tournante et, par conséquent, il a fallu chercher une autre solution plus appropriée pour supporter et guider la tête de projection d'un type classique.

La présente invention vise à fournir un équipement et un procédé permettant de procéder aux opérations d'urgence de réfection et de réparation extrêmement rapides d'un haut fourneau en évitant la nécessité d'introduire des opérateurs dans le haut fourneau. L'invention a également pour objet de permettre notamment de procéder de ce fait aux réfections et réparations nécessaires sans devoir attendre le refroidissement complet du haut fourneau, ce qui permet, bien entendu, de gagner un temps considérable.

Un autre but de la présente invention vise à fournir un nouveau dispositif ou équipement du type susmentionné qui convient pour un haut fourneau équipé d'une goulotte tournante, mais qui ne présente pas les inconvénients des dispositifs connus introduits latéralement dans le haut fourneau.

Ces objectifs sont réalisés par un dispositif comportant une lance de projection télescopique qui est fixée sur la goulotte tournante (à savoir dans celle-ci ou à l'extérieur de celle-ci). La lance de projection peut être déployée en vue d'atteindre, sous l'effet combiné de la rotation et de l'inclinaison de la goulotte et de son déploiement, tous les points du haut fourneau nécessitant un traitement.

Le principe sur lequel repose l'invention est donc de combiner deux mouvements propres à la goulotte tournante, à savoir la rotation et l'inclinaison avec un mouvement propre de la lance, à savoir le déploiement, afin de pouvoir sans intervention humaine dans l'intérieur du haut fourneau procéder aux opérations nécessaires. Ces opérations peuvent bien entendu être observées par un opérateur extérieur l'aide de dispositifs classiques, notamment d'au moins une caméra et un écran de visualisation disposé à l'extérieur du haut fourneau.

On utilisera avantageusement des caméras blindées, étanches et protégées par un courant d'air frais, introduites à l'intérieur même du haut fourneau, qui seront montées par exemple sur la goulotte ou en tout autre endroit et qui donneront une vision de face et/ou de profil de la projection de réfractaire.

Avantageusement, le déploiement de la lance télescopique est assuré sous son propre poids, un effort de retenue étant exercé par un câble commandé de l'extérieur. D'autres dispositifs sont bien entendu concevables.

La lance télescopique est constituée de préférence de tubes à section carrée et comporte à l'une des extrémités de la lance une tête de projection courbée. Dans lesdits tubes à section carrée sont logés les conduits amenant à la tête de projection des matières adéquates telles que de la matière réfractaire sèche et de l'eau dans le cas où l'on souhaite réaliser un gunitage réfractaire. La lance peut bien entendu aussi servir à projeter d'autres fluides ou produits chimiques. Ladite lance peut encore être adaptée pour le projection de matières réfractaires mises en état de préfusion à la sortie du bec de projection et ce par diverses techniques, notamment par plasma, incandescence par exothermie, ou chalumeau.

Avantageusement, ladite lance est accrochée aux éléments raidisseurs de la goulotte qui entretoisent les bords supérieurs de la goulotte. Si nécessaire, les entretoises supplémentaires peuvent être ajoutées à la goulotte pour supporter ladite lance.

Selon un aspect spécifique la présente invention concerne également l'utilisation du dispositif ci-dessus pour la réfection ou la réparation d'un haut fourneau en tous ses points nécessitant un traitement.

Avantageusement, on assure le traitement de réfection ou de réparation en travaillant de haut en bas dans la cuve du haut fourneau. Cette manière de procéder présente l'avantage que les matières non adhérentes ou superflues retombent librement au fond et d'autre part que l'eau eventuellement en excès qui descend sous l'effet de la gravité soit incorporée dans la matière amenée ultérieurement. En travaillant de façon inverse, l'eau ruissellante, au cours de la progression du travail, détruirait, par la perte d'eau due à la gravitation, le bon équilibre eau-ciment au cours de début de prise. De ce fait, les dernières couronnes supérieures présenteraient une très mauvaise qualité de béton et en particulier une friabilité à l'endroit même où est recherchée une très haute résistance à l'abrasion.

Il convient de noter que le terme traitement de réfection ou de réparation doit s'entendre au sens large et inclut les opérations autres que la projection par la technique dite du gunitage de matières réfractaires à froid ou à chaud. La lance peut notamment servir pour procéder à un

grenaillage afin de nettoyer les parois de briques ou blindage ou couronne des poussières et matières adhérentes de toutes sortes et de mettre à jour le corps sain du revêtement réfractaire avant de procéder à un gunitage.

Diverses caractéristiques et des avantages spécifiques de l'invention apparaîtront à l'homme de l'art à la lecture d'une description illustrative d'une forme d'exécution particulièrement préférée de l'invention, en regard des dessins annexés.

Dans ceux-ci:
La figure 1 représente une vue schématique partielle d'une moitié supérieure de haut fourneau avec la goulotte et l'équipement selon l'invention dans une première position.
La figure 2 représente une vue similaire à celle de la figure 1 avec une lance en position partiellement déployée.
La figure 3 est une vue similaire à la figure 1 avec une autre forme de réalisation de l'équipement selon l'invention.
La figure 4 est une vue en perspective de la goulotte équipée de la lance selon l'invention.
La figure 5 est une vue de détail en éléva- tiond'une tête de gunitage en particulier.

Dans les différentes figures, des repères de référence identiques sont utilisés pour les mêmes éléments ou des éléments similaires.

On reconnaît dans le gueulard 3 d'un haut fourneau représenté par le repère général 1, essentiellement la partie supérieure gauche par rapport à son axe vertical 5.

Dans le gueulard 3, se trouve montée de la manière classique une goulotte 7 qui est conçue de manière à pouvoir subir un mouvement de rotation substantiellement autour de l'axe 5 et de pouvoir osciller sur le point d'articulation 9.

Le niveau du plancher de travail supérieur est indiqué par le repère 11 et à partir de ce plancher on a accès à une trappe de visite 13 prévue normalement dans le gueulard 3 pour les réparations éventuelles de la goulotte 7.

Cette trappe de visite sera avantageusement utilisée pour monter l'équipement de l'invention. Cet équipement est essentiellement constitué par une lance télescopique 21 formée de tubes à section carrée et munie à une extrémité d'une tête de projection 23 de forme courbée. Un câble 25 est enroulé autour d'un treuil 27, de préférence un treuil pneumatique, pour permettre un déroulement sans à coups du câble 25.

Dans la forme d'exécution de la figure 2, on a représenté la lance télescopique 21 comme constituée de quatre tronçons télescopiques. Il doit être bien entendu cependant qu'un nombre différent de tronçons peut être prévu, la longueur des tronçons et leur nombre devant être choisis de manière que la lance puisse atteindre les différents points soumis à l'opération de réfection ou de réparation.

Des éléments adéquats, par exemple des chaînes de retenue, sont bien entendu prévus pour que les différentes sections ou tronçons de la lance 23 ne puissent pas se déboîter. Ces éléments peuvent être soit constitués par des butées ou par des chaînes retenant les tronçons de manière qu'une longueur suffisante de tronçon de la lance reste dans le tronçon précédent. La tête 23 de la lance est conçue de manière à pouvoir diriger un jet, notamment un jet de gunitage de la manière représentée à la figure 2.

On conçoit qu'en agissant sur la rotation et l'inclinaison de la goulotte et en déployant de manière adéquate la lance 21, il soit possible d'atteindre n'importe quel point souhaité de l'intérieur du haut fourneau, la limite inférieure du point pouvant être atteint dans la cuve étant bien entendu déterminée par la possibilité de déploiement de la lance 21.

Avantageusement, le déploiement de la lance est assuré sous son propre poids, en déroulant le câble 25 à l'aide du treuil 27. La remontée de la lance est obtenue en enroulant le câble 25 sur le treuil 27.

Dans l'intérieur de la lance, au moins deux conduits sont prévus, d'une part pour l'alimentation de matières réfractaires sèches et d'autre part pour l'alimentation d'eau ou autres fluides. D'autres conduits peuvent également être prévus, notamment des conduits accessoires pour la projection d'une matière de grenaillage ou pour la circulation d'un fluide de refroidissement.

Les différents conduits souples identifiés par le repère 29 sont repris par des poulies de renvoi 31 et 33 dans la partie supérieure du gueulard et sont amenés vers un dispositif d'alimentation classique (non représenté).

Ainsi qu'il a été indiqué, le procédé de l'invention se déroule (éventuellement après une opération de grenaillage destinée à mettre à jour la partie saine du revêtement, en provoquant une projection par gunitage d'une matière réfractaire adéquate) de haut en bas ou, en fonction de la qualité des matières et du procédé de projection adopté, de préférence de bas en haut en provoquant la remontée télescopique de la lance préalablement déployée.

La variante d'exécution de la figure 3 comporte une lance 21 suspendue à l'extrémité de la goulotte 7 et maintenue par des verins 51 disposés de préférence de part et d'autre de la goulotte éventuellement après un renforcement de celle-ci et permettant ainsi de modifier l'angle d'inclinaison de la lance par rapport à la goulotte. En agissant sur l'inclinaison de la goulotte 7 et sur les vérins 51, il devient d'une part possible de traiter avec une grande précision des points ou des zones particulières du haut fourneau et notamment de procéder à des interventions, d'urgence ou de routine, en grande profondeur dépassant fortement par exemple le niveau -6500 mm en-dessous de la couronne de choc du haut fourneau. Cette forme d'exécution illustre la grande flexibilité de travail possible par l'installation de l'invention. L'action combinée de l'inclinaison de la goulotte et des vérins permet d'atteindre même à grande profondeur avec précision les zones devant subir une intervention.

La conception propre de la lance télescopique est bien entendu adaptée à la fonction à laquelle elle est destinée et aux contraintes auxquelles elle sera soumise. Non seulement la longueur des tronçons mais également leur section, leur épaisseur, la qualité des aciers choisis seront calculés en fonction des portées souhaitées et des charges à supporter. Si des chaînes de retenue sont prévues pour empêcher le déboîtement des tronçons de la lance, elles seront également calculées de façon adéquate en veillant à préserver un engagement suffisant par exemple d'environ 1 m de chaque tronçon de lance dans l'élément supérieur.

Dans la figure 4, on a représenté la façon dont la lance 21 est montée dans la goulotte 7. Ce montage se fait avantageusement en suspendant la lance 21 aux entretoises de raidissement 41 et 43 qui sont généralement montées à demeure aux extrémités de la goulotte.

Le cas échéant il est possible de prévoir des entretoises complémentaires telles que celles indiquées en 45.

La conception de la tête de projection 23 est illustrée à la figure S. Sa caractéristique essentielle est le fait qu'une chambre arrondie 55 est aménagée dans son corps qui se remplit partiellement de la matière projetée en protégeant ainsi ce corps de l'usure sous l'effet de la matière admise. On constate que des têtes de ce type où un contact matière sur matière est assuré peut résister sans abrasion importante pendant des durées nettement plus considérables.

Cette tête peut bien entendu être équipée d'un bec (non représenté) de forme appropriée et est particulièrement efficace pour un travail dans des positions similaires à celles illustrées dans la figure 2.

## Revendications

1. Dispositif destiné à permettre la réfection et la réparation de hauts fourneaux (1) comportant une goulotte tournante (7), ledit dispositif comportant une lance de projection télescopique (21) munie d'une tête de projection (23), caractérisé en ce que ladite lance de projection télescopique est fixée sur la goulotte tournante (7).

2. Dispositif selon la revendication 1, caractérisé en ce qu'il comporte au moins une caméra disposée sur la goulotte (7) dans l'axe de projection de la lance (21) et un écran de visualisation disposé à l'extérieur du haut fourneau.

3. Dispositif selon l'une quelconque des revendications 1 ou 2, caractérisé en ce qu'il comporte un câble de retenue (25) commandé de l'extérieur qui est fixé à la lance de projection télescopique déployable sous son propre poids.

4. Dispositif selon l'une quelconque des revendications 1 à 3, caractérisé en ce que la lance télescopique (21) est constituée de tubes à section carrée et en ce qu'une tête de projection courbée (23) à l'angle désiré est montée à l'extrémité de ladite lance (21).

5. Dispositif selon la revendication 4, caractérisé en ce que dans lesdits tubes à section carrée de la lance (21) sont logés les conduits (29) amenant à la tête de projection (13) des matières adéquates.

6. Dispositif selon l'une quelconque des revendications 1 à 5, caractérisé en ce que ladite lance (21) est accrochée aux éléments raidisseurs (41, 43) de la goulotte (7), qui entretoisent les bords supérieurs de ladite goulotte (7).

7. Dispositif selon la revendication 6, caractérisé en ce que des entretoises supplémentaires sont ajoutées à la goulotte (7) pour supporter ladite lance (21).

8. Dispositif selon l'une quelconque des revendications 1 à 5, caractérisé en ce que ladite lance (21) est suspendue à l'extrémité de ladite goulotte (7) moyennant des vérins (51) permettant de modifier l'angle d'inclinaison de la lance (21) par rapport à la goulotte (7).

9. Utilisation d'un dispositif selon les revendications 1 à 8 pour la réfection ou la réparation d'un haut fourneau.

10. Utilisation selon la revendication 9 caractérisée par un mouvement de haut en bas dans la cuve du haut fourneau (1).

## Patentansprüche

1. Vorrichtung zur Ermöglichung der Wiederherstellung und Reparatur von Hochöfen (1) mit einer drehenden Rutsche (7), wobei die Vorrichtung ein teleskopisches, mit einem Spritzkopf (23) versehenes Spritzrohr (21) aufweist, dadurch gekennzeichnet, daß das teleskopische Spritzrohr auf der drehenden Rutsche (7) befestigt ist.

2. Vorrichtung nach Anspruch 1, dadurch gekennzeichnet, daß sie mindestens eine auf der Rutsche (7) in der Spritzachse des Spritzrohrs (21) angeordnete Kamera und einen außerhalb des Hochofens angeordneten Anzeigebildschirm aufweist. ,

3. Vorrichtung nach einem der Ansprüche 1 oder 2, dadurch gekennzeichnet, daß sie ein von Außen gesteuertes Haltekabel (25) aufweist, das an dem teleskopischen Spritzrohr befestigt ist, das unter seinem eigenen Gewicht ausfahrbar ist.

4. Vorrichtung nach einem der Ansprüche 1 - 3, dadurch gekennzeichnet, daß das teleskopische Spritzrohr (21) von Rohren mit quadratischem Querschnitt gebildet ist und daß ein gebogener Spritzkopf (23) mit gewünschtem Winkel am Ende des Spritzrohrs (21) befestigt ist.

5. Vorrichtung nach Anspruch 4, dadurch gekennzeichnet, daß in den Rohren des Spritzrohrs (21) mit quadratischem Querschnitt die Leitungen (29) angeordnet sind, die dem Spritzkopf (23) geeignete Materialien zuführen.

6. Vorrichtung nach einem der Ansprüche 1 - 5,

dadurch gekennzeichnet, daß das Spritzrohr (21) an den Versteifungselementen (41, 43) der Rutsche (7) angehängt ist, die die oberen Ränder der Rutsche (7) versteifen.

7. Vorrichtung nach Anspruch 6, dadurch gekennzeichnet, daß zusätzliche Versteifungen der Rutsche (7) zur Halterung des Spritzrohrs (21) hinzugefügt sind.

8. Vorrichtung nach einem der Ansprüche 1 - 5, dadurch gekennzeichnet, daß das Spritzrohr (21) am Ende der Rutsche (7) mit Hilfe von Stellzylindern (51) aufgehängt ist, die es ermöglichen, den Neigungswinkel des Spritzrohrs (21) gegenüber der Rutsche (7) zu ändern.

9. Verwendung einer Vorrichtung nach den Ansprüchen 1 - 8 für die Wiederherstellung oder die Reparatur eines Hochofens.

10. Verwendung nach Anspruch 9, gekennzeichnet durch eine Bewegung in dem Schacht des Hochofens (1) von oben nach unten.

## Claims

1. A device intended to allow overhauling and repair of blast furnaces (1) having a revolving shoot (7) the said device comprising a telescopic blast pipe (21) equipped with a blasting head (23) characterized in that the said blasting head is fastened on the revolving shoot (7).

2. A device as claimed in claim 1, characterized in that it comprises at least one camera, arranged on the shoot (7) in the blasting axis of the blast pipe (21), and a display screen located outside the blast furnace.

3. A device as claimed in any one of the claims 1 or 2 characterized in that it comprises a holding back cable (25) controled from the outside which is fastened on the telescopic blast pipe which is extendable under its own weight.

4. A device as claimed in any one of claims 1 to 3 characterized in that the telescopic blast pipe (21) consists of tubes of square cross-section, and in that a blasting head (23) curved at the desired angle is mounted at the end of the said blast pipe (21).

5. A device as claimed in claim 4, characterized in that the conduits (29) conveying suitable materials to the blasting head (13) are ac- comodated in the said tubes of square cross-section of the blast pipe (21).

5. A device as claimed in any one of the claims 1 to 5 characterized in that the said blast pipe (21) is attached to the stiffening elements (41, 43) of the shoot (7) which brace the upper edges of the said shoot (7).

7. A device as claimed in claim 6 characterized in that additional braces are added to the shoot (7) to support the said blast pipe (21).

6. A device as claimed in any one of the claims 1 to 5 characterized in that the said blast pipe (21) is suspended on the end of the said shoot (7) by means of jacks (51) making it possible to change the angle of inclination of the blast pipe (21) in relation to the shoot (7).

9. Use of a device as claimed in claims 1 to 8 for overhauling or repairing a blast furnace.

10. Use as claimed in claim 9 characterized in that the overhauling or repair treatment is carried out by working from top to bottom in the stack of the blast furnace (1).
